# EUROPÄISCHE PATENTSCHRIFT

(11) **EP 0 303 159 B1**
(45) Veröffentlichungstag und Bekanntmachung des Hinweises auf die Patenterteilung: **10.02.1993**
(21) Anmeldenummer: 88112535.5
(22) Anmeldetag: 02.08.1988
(51) Int. Cl.: H01H 1/28, H01H 43/02

(54) **Abstandhalter für einen elektrischen Kontaktfedersatz**
Spreader for an electric contact assembly
Etrier pour un jeu de ressorts de contact électrique

(30) Priorität: 13.08.1987 DE 8711023 U
(43) Veröffentlichungstag der Anmeldung: 15.02.1989
(73) Patentinhaber: GRÄSSLIN KG, D-78112 St. Georgen (DE)
(72) Erfinder: Wehrle, Gerhard, D-7710 Donaueschingen 13 (DE); Ulmer, Manfred, D-7742 St.Georgen (DE)
(74) Vertreter: Thoma, Friedrich, Dipl.-Ing.(FH)

(56) Entgegenhaltungen:
- AU-B- 437 541
- CH-A- 434 423
- CH-A- 528 776
- DE-A- 2 415 375
- GB-A- 858 201
- US-A- 4 531 028

## Beschreibung

Die Erfindung betrifft einen Abstandhalter für einen elektrischen Kontaktfedersatz mit mindestens drei, in bestimmten Abständen übereinander/nebeneinander angeordneten, einseitig gelagerten Kontaktfedern, wobei der Abstandhalter die beiden äußeren Kontaktfedern im Bereich der Kontaktpunkte auf einem bestimmten Abstand zueinander hält, während die mittlere Kontaktfeder, die von einem Schaltstern, insbesondere einer elektromechanischen Schaltuhr, gesteuert, zwischen den beiden äussere Kontaktfedern umschaltbar ist.

Bei einem derartigen Abstandhalter ist eine Ausführung erforderlich, die eine rationelle und wirtschaftliche Montage auf einem Federkontaktsatz ermöglicht, ohne daß bei der Montage des Abstandhalters die Kontaktfedern verbogen, oder nach der Montage des Abstandhalters nachjustiert werden müssen.

Bei dem bekanntgewordenen Abstandhalter für elektrische Federkontaktsätze, die im wesentlichen aus einem zylinderförmigen Einzelteil mit an den beiden Enden jeweils einem koaxial angeordneten, im Außendurchmesser kleineren Lagerbolzen, gebildet sind und der zwischen den beiden äußeren Kontaktfedern eingespannt ist, wobei die Lagerbolzen in Löchern in den äusseren Kontaktfedern gelagert sind, ist es erforderlich, daß die mittlere Kontaktfeder ein relativ großes Durchgangsloch für den Abstandhalter und seine Bewegungsfreiheit während des Kontaktumschaltbetriebs aufweist (z.B. CH-A-434 423). Durch dieses Durchgangsloch muß der Abstandhalter bei der Montage auf den Federkontaktsatz nicht nur geschoben werden, sondern dieses Durchgangsloch schwächt in erheblichem Maße den Querschnitt der mittleren Kontaktfeder. Außerdem ist es erforderlich, daß bei der Montage dieser Abstandhalterausführung die mindestens eine der beiden äußeren Kontaktfedern aufgebogen werden muß, um den Abstandhalter in das Durchgangsloch einführen zu können. Dadurch verliert diese aufgebogene Kontaktfeder ihre Winkelgenauigkeit und muß manuell aufwendig nachjustiert werden. Eine maschinengerechte Montage ist bei einem solchen Abstandhalter nicht möglich.

Der Erfindung liegt die Aufgabe zugrunde einen Abstandhalter zu schaffen, der diese genannten Nachteile nicht enthält, bei dem die Kontaktfedern keine den Querschnitt schwächenden Löcher enthält, der einfach hergestellt werden kann und der insbesondere maschinell auf einen Federkontaktsatz montiert werden kann, ohne daß nach der Montage die Kontaktfedern nachjustiert werden müssen.

Diese Aufgabe wird mit den Merkmalen im kennzeichnenden Teil des Patentanspruchs 1 gelöst und in den Unteransprüchen sind weitere vorteilhafte Merkmale beansprucht. Durch die kammförmige Ausbildung des Abstandhalters ist ein einfaches Aufstekken auf die Kontaktfedern möglich, ohne daß diese in einem Maße verbogen werden müßten, daß eine Nachjustierung erforderlich wäre. Mit diesem kammförmigen Abstandhalter ist es außerdem möglich, mittels eines maschinengeführten Werkzeuges die Montage des Abstandhalters vorzunehmen. Vorteilhaft ist ferner die einfache Herstellung dieses Abstandhalters der sowohl spritztechnisch als auch stanztechnisch aus einem Isolierstoff gefertigt werden kann.

Ein Ausführungsbeispiel der Erfindung wird in der Zeichnung dargestellt und im folgenden näher erläutert. Es zeigen
- Fig. 1: eine Vorderansicht auf einen Abstandhalter,
- Fig. 2: eine Querschnittsansicht durch einen Kontaktsatz mit aufgesetztem neuen Abstandhalter,
- Fig. 3: eine Draufsicht auf einen Kontaktsatz mit neuem Abstandhalter und
- Fig. 4: eine Seitenansicht auf die Anordnung nach Fig. 3.

Die Fig. 1 zeigt den neuen Abstandhalter, der aus einem Kunststoff gespritzt sein kann in seiner kammförmigen Ausführung mit drei übereinander/nebeneinander -je nach Ansicht- liegenden einseitig offenen Einschnitten 2 und 3, die alle zueinander parallelverlaufend angeordnet sind. Die beiden äußeren Einschnitte 2 sind dabei im Sollabstand der beiden, in dieser Figur nicht gezeigten Kontaktfedern angelegt. Die Breite der äußeren Einschnitte 2 entspricht gleich der Dicke der Blechstärke der Kontaktfedern. Erforderlichenfalls kann diese Einschnittbreite auch um Bruchteile größer sein als die Blechstärke. Auf der offenen Seite der Einschnitte 2 sind im Bereich der inneren Einschnitt-Wandungen 9 rastklinkenförmige Sicherungselemente 7 vorgesehen, die die Tiefe eines Einschnitts auf der offenen Seite begrenzen, wobei diese Einschnittgesamttiefe der Höhe der äußeren Kontaktfedern entspricht, wie die folgende Figur zeigt. 17 bezeichnet eine sogenannte Einlaufschräge an der Kante 11 der beiden äußeren Stege 14 des Abstandhalters 1. Der mittlere Einschnitt 3 ist dort zweckmäßigerweise größer als der Schaltweg der mittleren Kontaktfeder, wie dies die Fig. 2 näher zeigt.

In dieser Fig. 2 ist sichtbar, wie der Abstandhalter 1 auf die beiden äußeren Kontaktfedern 4 aufgesteckt ist. Die beiden Wandungen 9 sind als Federelemente wirksam ausgebildet und sind beim Aufstecken des Abstandhalters dementsprechend den Kontaktfedern 4 ausgewichen, die damit winkelgenau im Sollabstand zueinander und zur mittleren Kontaktfeder 5 fixiert sind. Der Abstandhalter ist durch die rastklinkenförmigen Sicherungselemente 7 auf den Kontaktfedern 4 lagengesichert befestigt. Zur Lagenfixierung und Sicherung in Längsrichtung der Kontaktfedern 4 und 5 ist es vorgesehen, daß an der mittleren Kontaktfeder 5 zwei im Abstand der Dicke des Abstandhalters 1 auf einer Schmalseite der Kontaktfeder 5 erhaben angeordnete laschenförmige Sicherungselemente 8 ausgestanzt sind, die den Abstandshalter mit geringem Längsspiel im Bereich der Kontaktpunkte 6 beidseitig begrenzen.

In diesem Zusammenhange mit der Lagenfixierung des Abstandhalters auf dem Federkontaktsatz sind auch andere Ausführungen und Anordnungen denkbar und vorgesehen. So ist daran gedacht, daß der Quersteg 15 des Abstandshalters 1 in entsprechende Auskerbungen der äußeren und/oder der mittleren Kontaktfeder 4, 5 zur Längssicherung des Abstandhalters eingreifen kann. Auch ist daran gedacht, daß eine Sicherung gegen ein Abnehmen oder ein Abfallen des Abstandhalters vom Kontaktsatz anstelle der rastklinkenförmigen Sicherungselemente 7, aus bolzenförmigen Sicherungselementen an den Wandungen 9 gebildet sein kann, die in vorgesehene Löcher in den Kontaktfedern 4 eingreifen.

Außerdem ist es vorgesehen, daß die rastklinkenförmigen Sicherungselemente 7 einander gegenüberliegend im Bereich eines jeden der äußeren Einschnitte 2 vorgesehen sind, wobei alle Stege 14 und Wandungen 9 federelastisch ausgebildet sind.

In der Fig. 3 bezeichnet 4 die beiden äußeren Kontaktfedern und 5 die mittlere Kontaktfeder, welche zusammen einseitig in einem Isolierstoffträger 16 eingespritzt, eingelegt oder eingenietet sind. 1 bezeichnet den Abstandhalter und 18 Kontaktnieten auf den Kontaktfedern 4 und 5. 8 kennzeichnet die beiden laschenförmigen Sicherungselemente auf der Schmalseite der Kontaktfeder 5 zur Längsbegrenzung des Abstandhalters.

Aus der Fig. 4 ist ersichtlich, wie der Abstandhalter 1 auf den Federkontaktsatz aufgerastet und lagenfixiert ist. 7 zeigt dort ein rastklinkenförmiges Sicherungselement, das die Kontaktfeder 4 hintergreift. 8 bezeichnet die laschenförmigen Sicherungselemente, welche erhaben an der mittleren Kontaktfeder 5 angeordnet den Abstandhalter in Kontaktfederlängsrichtung lagefixieren.

Die Erfindung beschränkt sich nicht nur auf Federkontaktsätze mit nur drei Kontaktfedern, sondern es ist daran gedacht die Ausführung des neuen Abstandhalters auch für Federkontaktsätze mit mehr als drei übereinander/nebeneinander angeordneten Kontaktfedern zu verwenden.

## Patentansprüche

1. Abstandhalter für einen elektrischen Kontaktfedersatz mit mindestens drei, in bestimmten Abständen übereinander/nebeneinander angeordneten, einseitig gelagerten Kontaktfedern (4, 5), der die beiden äußeren Kontaktfedern (4) im Bereich der Kontaktpunkte (6) auf einem bestimmten Abstand zueinander hält, während die mittlere Kontaktfeder (5), die von einem Schaltstern, insbesondere einer elektromechanischen Schaltuhr, gesteuert, zwischen den beiden äußeren Kontaktfedern (4) umschaltbar ist, **dadurch gekennzeichnet,** daß der Abstandhalter (1) kammförmig ausgebildet, mit mindestens drei übereinander/nebeneinander liegenden, einseitig offenen, Einschnitten (2, 3) versehen ist, daß die beiden äußeren Einschnitte (2) zueinander parallel verlaufend, im Sollabstand der beiden äußeren Kontaktfedern (4) angeordnet sind, daß die Breite dieser Einschnitte (2) gleich der, oder um ein Bruchteil größer als die Blechstärke einer Kontaktfeder (4) ist, daß die Breite des mittleren Einschnitts (3) größer als der Schaltweg der mittleren Kontaktfeder (5) im Bereich der Kontaktpunkte (6) ist, und daß der auf die beiden äußeren Kontaktfedern (4) aufgesteckte Abstandhalter (1) von Sicherungselementen (7, 8) auf den Kontaktfedern (4) lagenfixiert ist.

2. Abstandhalter nach Anspruch 1, dadurch gekennzeichnet, daß an den Wandungen (9) zwischen den beiden äußeren Einschnitten (2) und dem mittleren Einschnitt (3) jeweils zur Seite der Einschnitte (2) hin gerichtete, die Tiefe eines Einschnitts (2) auf die Höhe der Kontaktfeder (4) begrenzende, rastklinkenförmige Sicherungselemente (7) vorgesehen sind.

3. Abstandhalter nach Anspruch 1 und 2, dadurch gekennzeichnet, daß die Wandungen (9) als Federelemente wirksam ausgebildet sind.

4. Abstandhalter nach Anspruch 1 bis 3, dadurch gekennzeichnet, daß die der jeweiligen Kontaktfeder (4) benachbarte und diese beaufschlagende Einschnittfläche (12) der Wandungen (9) schmal verlaufend, insbesondere kantenförmig, ausgebildet sind.

5. Abstandhalter nach Anspruch 1 bis 4, dadurch gekennzeichnet, daß die den Wandungen (9) jeweils gegenüberliegende Kante (11) am Einlauf der Einschnitte (2) mit einer Einlaufschräge (12) versehen sind.

6. Abstandhalter nach Anspruch 1 bis 5, dadurch gekennzeichnet, daß am Abstandhalter (1), im Bereich des Bodens (13) des mittleren Einschnitts (3) und/oder an den Kontaktfedern (4, 5) insbesondere an der mittleren Kontaktfeder (5) Sicherungselemente (8) für eine Lagenfixierung des Abstandhalters (1) auf dem Kontaktfedersatz vorgesehen sind.

7. Abstandhalter nach Anspruch 6, dadurch gekennzeichnet, daß an der mittleren Kontaktfeder (5), in der Nähe der Kontaktpunkte (6), zwei, zur Breite der Kontaktfeder (5) erhaben angeordnete, laschenförmige Sicherungselemente (8) im Abstand der Dicke des Abstandhalters (1) zueinander angeordnet sind.

8. Abstandhalter nach Anspruch 1 bis 7, dadurch gekennzeichnet, daß der Abstandhalter (1) aus Kunststoff spritztechnisch hergestellt ist.

9. Abstandhalter nach Anspruch 1 bis 7, dadurch gekennzeichnet, daß der Abstandhalter (1) aus einem plattenförmigen Isolierstoff ausgestanzt ist.

## Claims

1. A spacer for an electric contact spring assembly comprising at least three contact springs (4, 5) arranged above/beside one another at defined intervals and mounted on one side, which maintains the two outer contact springs (4) at a defined interval in the region of the contact points (6), whilst the central contact spring (5), which is controlled by a star wheel, in particular an electromechanical time switch, can be switched over between the two outer contact springs (4), characterised in that the spacer (1) is of comb-like formation and comprises at least three slots (2, 3) which are disposed above/beside one another and are open on one side, that the two outer slots (2), extending in parallel to one another, are arranged with the theoretical spacing of the two outer contact springs (4), that the width of these slots (2) is equal to, or a fraction greater than, the sheet metal thickness of a contact spring (4), that the width of the central slot (3) is greater than the switching path of the central contact spring (5) in the region of the contact points (6), and that the spacer (1), mounted on the two outer contact springs (4), is fixed in position on the contact springs (4) by retaining elements (7, 8).

2. A spacer as claimed in Claim 1, characterised in that detent-like retaining elements (7), which are each directed towards the side of the slots (2) and delimit the depth of a slot (2) to the height of the contact spring (4), are provided on the walls (9) between the two outer slots (2) and the central slot (3).

3. A spacer as claimed in Claims 1 and 2, characterised in that the walls (9) are designed to function as spring elements.

4. A spacer as claimed in Claims 1 to 3, characterised in that the slot surface (12) of the walls (9) which adjoins and acts on the respective contact spring (4) is of narrow, in particular edge-like formation.

5. A spacer as claimed in Claim 1 to 4, characterised in that the edges (11) disposed opposite the walls (9) are provided with a lead-in bevel (12) at the entry to the slots (2).

6. A spacer as claimed in Claims 1 to 5, characterised in that retaining elements (8) for fixing the spacer (1) in position on the contact spring assembly are provided on the spacer (1) in the region of the base (13) of the central slot (3) and/or on the contact springs (4, 5), in particular on the central contact spring (5).

7. A spacer as claimed in Claim 6, characterised in that two lug-like retaining elements (8) and raised to the width of the contact springs (5), spaced by an interval corresponding to the thickness of the spacer (1) are arranged on the central contact spring (5) in the vicinity of the contact points (6).

8. A spacer as claimed in Claims 1 to 7, characterised in that the spacer (1) is produced from synthetic resin by injection moulding.

9. A spacer as claimed in Claims 1 to 7, characterised in that the spacer (1) is punched from a plate-like insulating material.

## Revendications

1. Ecarteur destiné à un jeu de ressorts de contact électriques, comportant au moins trois ressorts de contact (4, 5), logés sur un côté et disposés à certaine distance les uns au-dessus ou à côté des autres, écarteur qui maintient à une certaine distance les deux ressorts de contact extérieurs (4) dans la zone des points de contact (6), tandis que le ressort de contact central (5), qui est commandé par une étoile de commutation, en particulier un interrupteur horaire électromécanique, est commutable entre les deux ressorts de contact extérieurs (4), caractérisé en ce que l'écarteur (1) a une configuration en peigne, et est pourvu d'au moins trois encoches (2, 3), ouvertes sur un côté et disposées les unes au-dessus/à côté des autres ; que les deux encoches extérieures (2) sont disposées parallèlement l'une à l'autre, leur distance réciproque étant la distance de consigne des deux ressorts de contact extérieurs (4) ; que la largeur de ces encoches (2) est égale à l'épaisseur de tôle d'un ressort de contact (4) ou lui est supérieure d'une fraction ; que la largeur de l'encoche centrale (3) est supérieure à la longueur de commutation du ressort de contact central (5) dans la zone des points de contact (6) ; et que l'écarteur (1), emmenché sur les deux ressorts de contact extérieurs (4) est fixé en position sur les ressorts de contact (4) par des éléments de sécurité (7, 8).

2. Ecarteur selon la revendication 1, caractérisé en ce qu'on prévoir sur chacune des parois (9) entre les deux encoches extérieures (2) et l'encoche centrale (3), des éléments de sécurité (7) en forme de cliquets, dirigés vers le côté des encoches (2) et délimitant la profondeur d'une encoche (2) à la hauteur du ressort de contact (4).

3. Ecarteur selon la revendication 1 ou 2, caractérisé en ce que les parois (9) sont réalisées d'une manière efficace comme des éléments élastiques.

4. Ecarteur selon les revendications 1 à 3, caractérisé en ce que la surface d'encoche (12) des parois (9), voisine de chacun des ressorts de contact (4) et exerçant une sollicitation mécanique sur ce dernier, a une configuration étroite, en particulier en arête.

5. Ecarteur selon les revendications 1 à 4, caractérisé en ce que l'arête (11), opposée à chacune des parois (9), est pourvue à l'entrée des encoches (2) d'un chanfrein de guidage 12.

6. Ecarteur selon les revendications 1 à 5, caractérisé en ce qu'on prévoit sur l'écarteur (1), dans la zone du fond (13) de l'encoche centrale (3) et/ou au niveau des ressorts de contacts (4, 5), en particulier du ressort de contact central (5), des éléments de sécurité (8) destinés à fixer en position l'écarteur (1) sur le jeu de ressorts de contact.

7. Ecarteur selon la revendication 6, caractérisé en ce que deux éléments de sécurité (8) en forme de languettes, disposés en surélévation par rapport à la largeur du ressort de contact (5) sont disposés à une distance réciproque correspondant à l'épaisseur de l'écarteur (1), et ce sur le ressort de contact central (5) au voisinage des points de contact (6).

8. Ecarteur selon les revendications 1 à 7, caractérisé en ce que l'écarteur (1) est fabriqué en matière plastique par moulage par injection.

9. Ecarteur selon les revendications 1 à 7, caractérisé en ce que l'écarteur (1) a été découpé à partir d'un matériau isolant se présentant sous forme d'une plaque.
